# EUROPÄISCHE PATENTSCHRIFT

(11) **EP 0 017 974 B1**
(45) Veröffentlichungstag und Bekanntmachung des Hinweises auf die Patenterteilung: **01.08.1984**
(21) Anmeldenummer: 80102040.5
(22) Anmeldetag: 16.04.1980
(51) Int. Cl.: E04H 3/20

(54) **Reinigungsgerät für Schwimmbad**
Cleaning device for swimming-pool
Appareil de nettoyage pour bassin de natation

(30) Priorität: 17.04.1979 AT 2860/79
(43) Veröffentlichungstag der Anmeldung: 29.10.1980
(73) Patentinhaber: Laing, Karsten, D-7148 Remseck 2- Aldingen (DE)
(72) Erfinder: Laing, Karsten, D-7148 Remseck 2- Aldingen (DE)

## Beschreibung

Die Erfindung betrifft ein Gerät zum Filtern des Schwimmbadwassers und zum Reinigen des Bodens des Schwimmbades.

Zur Beseitigung von Feststoff-Verschmutzungen im Schwimmbadwasser wird der Schwimmbadinhaltdurch Filter geleitet. Da die Filteraufstellung vom Schwimmbadniveau unabhängig sein soll, ergeben sich vielfältige Schwierigkeiten. Befindet sich das Filter oberhalb des Wasserniveaus, so muss das Filtergefäss vakuumdicht sein und die Umwälzpumpe Selbstsaugereigenschaften haben. Befindet sich das Filter unterhalb des Schwimmbadniveaus, so lässt sich das Filter nicht zum Zwecke des Reinigens öffnen, bevor die Verbindungsleitungen zum Schwimmbad abgesperrt werden. Schliesslich erfordern die Filter im Ansaugbereich Skimmer-Geräte, durch die der Wasserstrom von der Oberfläche abgesaugt wird, wodurch auch schwimmende Schmutzteile in den Filterkreislauf gezogen werden. Diese Skimmer erfordern mechanische Einrichtungen zur Anpassung des Einlaufniveaus an das jeweilige Schwimmbadniveau. Da diese Filtergeräte nicht in der Lage sind, die Schwimmbadböden sauberzuhalten, sind in der Regel mit dem Ansaugbereich des Schwimmbadfilters Reinigungsschläuche verbunden, an die Saugbürsten angeschlossen werden können, die von Hand über den Bekkenboden geführt werden müssen. Der gesamte mechanische Aufwand von Schwimmbadfiltern ist so gross, dass beispielsweise bei Plastikschwimmbädern die Kosten für die Filteranlage und die Bodenreinigungseinrichtung häufig höher liegen als die für die Schwimmbecken selbst.

Ein weiterer Nachteil aller Filtereinrichtungen besteht darin, dass die Reinigungsgeräte über Schläuche mit dem Becken verbunden werden. Es hat sich gezeigt, dass die Reibungswiderstände der Schläuche und Armaturen wesentlich grösser sind als der Filterdurchlasswiderstand. Dementsprechend werden unverhältnismässig grosse Antriebsleistungen erforderlich, was zu hohem Energieverbrauch führt, insbesondere wenn das Filter ganzjährig betrieben wird. Es sind auch schwimmende Filtergeräte bekannt geworden, bei denen die Pumpe im Schwimmbad angeordnet ist, die das Wasser unmittelbar ansaugt und das gefilterte Wasser durch Schlauchleitungen über die Fläche des Beckenbodens verteilt austreten lässt. Bei diesen Geräten kann jedoch kein Oberflächenwasser in das Filter eintreten. Die Einbeziehung des Oberflächenwassers in den Filterkreislauf ist deshalb nicht gelöst. Ausserdem lässt sich mit diesen Geräten der Schwimmbadboden nicht reinigen, sieht man von der aufwirbelnden Wirkung der aus den am Boden liegenden Schläuchen austretenden Wasserstrahlen ab, mit denen loser Staub, nicht jedoch Veralgung beseitigt werden kann. Es sind auch Filtergeräte bekanntgeworden, (DE-A-2 258 894), die aus einer Pumpe, die keine selbstsaugenden Eigenschaften zu besitzen braucht, aus einer Filtereinheit und einer Ansaugeinrichtung, die Oberflächenwasser absaugt, bestehen. Diese Filtergeräte werden vorzugsweise röhrenförmig aufgebaut, um den Motor herum ist das Filterelement angeordnet. Oberhalb des Filters ist ein Verdrängerkörper vorgesehen, der das Motorgewicht kompensiert, so dass das ganze Gerät schwimmt, wobei die Ansaugvorrichtung in der Wasseroberfläche liegt. Da derartige Geräte ans Lichtnetz angeschlossen werden müssen, kommen nur zweiphasige Motoren in Frage. Ein direkter Betrieb mit Netzspannung widerspricht dem Schutzbedürfnis. Wird jedoch die zweite Phase mit einem Kondensator gespeist, so sind Kondensatoren mit ausserordentlich hohem Gewicht und dementsprechend hohem Preis erforderlich.

Die Erfindung wie sie im Anspruch 1 gekennzeichnet ist weist einen Weg, der diesen Nachteil vermeidet. Gemäss der Erfindung werden die beiden Spulensätze des Motors von zwei unabhängigen Transformatoren gespeist, wobei einer der Transformatoren direkt, der zweite unter Zwischenschaltung eines Netzspannungskondensators vom Netz gespeist wird. Der Motor ist als Induktionsmotor mit Niedervoltwicklung ausgebildet, der zwei Spulensätze aufweist, von denen der erste über einen vom Netz unter Zwischenschaltung eines Kondensators gespeisten Transformators gespeist wird.

Das so aufgebaute Gerät eignet sich auch als von Hand geführte Saugbürste zur Reinigung des Schwimmbadbodens. Durch teilweises Befüllen eines verschliessbaren Raumes mit Wasser lässt sich die Eintauchtiefe des Eintrittsbereichs relativ zur Wasseroberfläche so einstellen, dass nur eine dünne Schicht von Oberflächenwasser in das Filter eingesaugt wird. Als Pumpe sieht die Erfindung bevorzugt eine Anordnung vor, bei der der Motor über eine magnetische Übertragungsvorrichtung durch eine hermetisch dichtende Wandung hindurch das Pumpenschaufelrad antreibt. Hierdurch ist sichergestellt, dass trotz betriebsmässig sich ändernder Wasserdrücke, die auf das Motorgehäuse wirken, kein Wasser in das Innere des Motors eindringen kann, wie dies beim Einsatz von Wellendichtungen grundsätzlich möglich ist.

Die Erfindung soll anhand von Figuren beschrieben werden.
Figur 1 zeigt das erfindungsgemässe Gerät als schwimmendes Filtergerät,
Figur 2 zeigt das gleiche Gerät als Bodenabsauggerät,
Figur 3 zeigt den mechanischen Aufbau des Gerätes und des Motors.

Figur 1 zeigt einen Querschnitt durch das erfindungsgemässe Gerät. Im unteren Teil des Gerätes befindet sich der Motor. Stator 1 und Rotor 2 sind in einem hermetisch abgedichteten Gehäuse 3 angeordnet, welches vom Pumpenraum durch eine sphärische Trennwand 4 getrennt ist. Ein konkaver umlaufender Magnet 5 bewirkt die Mitnahme und Stabilisierung des konvexen umlaufenden Magneten 6, der mit dem Schaufelrad 7 eine Einheit bildet. Die Wasseransaugung erfolgt durch den Ansaugstutzen 8. Das austretende Wasser tritt in den Pumpenraum 9 ein und durchströmt dann den aus gefaltetem Filterpapier gebildeten Hohlzylinder 10 und sammelt sich im Ringbereich 11, um durch die Düsen 12 auszutreten. Dem Ansaugbereich 8 ist der Grobfilter 13 vorgeschaltet, so dass sich Blätter und andere Grobschmutzteile im Raum 14 sammeln. Der Schwimmkörper 15 weist Durchbrüche 16 auf, durch die das Oberflächenwasser in den Raum 14 eintritt. Durch Öffnungen 17 lässt sich Wasser in den Hohlraum 18 einführen. Hierdurch ist eine mehrmalige Justierung der Eintauchtiefe möglich. Durch das Rohr 19 gelangt durch die Öffnungen 16 eintretende Luft in den Ansaugbereich des Schaufelrades 7 und wird in den Raum 9 gefördert. Alsdann durchdringt die Luft das Filter 10 und tritt durch die Öffnungen 20 wieder aus. Durch ein Belüftungsventil 21 kann die Luft in einstellbarer Rate angesaugt werden, was zur erwünschten Sauerstoffanreicherung des Schwimmbadwassers führt. Die Mutter 22 hält den Schwimmkörper 15 auf dem Gewindebolzen 23. Durch Lösen dieser Schraube wird der Schwimmkörper 15 vom Zylindergehäuse 24 getrennt. Das Grobfilter 13 ist nunmehr zugänglich. Nach Abnehmen des kegeligen Gehäuses 26 kann der Filterzylinder 10 ausgetauscht werden. Unterhalb des Motors ist eine Leuchte 25 angeordnet, die zur abendlichen Ausleuchtung des Schwimmbades dient.

Es hat sich als vorteilhaft erwiesen, Halogenlampen, die eine thermisch extrem hoch belastete Oberfläche aufweisen, einzusetzen. Da diesen Lampen grosse Lufträume zugeordnet sein müssen, würden sie zu einem unerwünschten Auftrieb führen. Die Erfindung sieht für diese Lampen und Unterwasserlampen im allgemeinen die Füllung des Lampeninneren mit einer thermostabilen Flüssigkeit, z.B. Silikonöl, vor. Durch diese Massnahme kann der Lampeninnenraum auf wenige Kubikzentimeter reduziert werden.

Figur 2 zeigt das gleiche Gerät in umgekehrter Stellung, wobei ein Bürstenring 27, der über einen Stiel 28 am Boden geführt werden kann, mittels Spannring 29 mit dem Ansaugkörper 15 des Gerätes leicht lösbar verbunden ist. Zur Verminderung des Auftriebs können die Verdrängerräume 18 (Fig. 1) geflutet werden.

Figur 3 zeigt das Schaltbild des Netzanschlussgerätes und der Beleuchtung. Ein erster Trafo 30 versorgt die Hauptwicklung 31 des Motors mit Niederspannung, ein zweiter Trafo 32, der über den Kondensator 33 gespeist wird, liefert phasenverschobene Niederspannung für die Hilfsphasenwicklung 34 des Motors. Durch die Umschaltung des Schalters 35 können die Leuchten 36 und 37 mit den Transformatoren verbunden werden. Der Motor ist dann abgeschaltet.

## Patentansprüche

1. Schwimmbadreinigungsgerät zum Filtern des Schwimmbadwassers und zum Reinigen des Schwimmbadbodens mit einer elektromotorisch getriebenen Pumpe, die Schwimmbadwasser durch eine Ansaugvorrichtung (15) ansaugt, dieses durch ein Filter (10) hindurchleitet und dann wieder in das Schwimmbad zurückfördert, wobei die Ansaugvorrichtung, das Filter, der Motor (12) und die Pumpe zu einer Einheit zusammengefasst sind, deren Verdrängung so gross ist, dass das Gerät bei Normalbetrieb beim Eintauchen in das Schwimmbadwasser nur mit einem Teil der Ansaugvorrichtung aus dem Wasser ragt, so dass schwimmende Schmutzteilchen angesaugt werden, dadurch gekennzeichnet, dass der Motor (1, 2) als Induktionsmotor mit zweiphasiger Niedervoltwicklung (31, 34) ausgebildet ist, der zwei Spulensätze aufweist, wobei die erste Wicklung (31) von einem ersten Transformator (30) mit Niederspannung versorgt wird und die zweite Wicklung (34) über einen vom Netz unter Zwischenschaltung eines Kondensators (33) gespeisten zweiten Transformator (32) gespeist wird.

2. Schwimmbadreinigungsgerät nach Anspruch 1, dadurch gekennzeichnet, dass eine Leuchte (25) mit dem Gerät eine Einheit bildet und dass die Birnen der Leuchte über die gleichen Transformatoren (30, 32) gespeist werden.

3. Schwimmbadreinigungsgerät nach Anspruch 1, dadurch gekennzeichnet, dass eine erste Birne (36) vom Transformator (32) und eine zweite Birne (37) vom Transformator (30) gespeist wird und dass eine Umschaltvorrichtung (35) vorgesehen ist, durch die wahlweise der Motor (1, 2, 31, 34) und wahlweise die Birnen (36, 37) eingeschaltet werden können.

## Claims

1. Swimming-pool cleaner for filtering the swimming-pool water and for cleaning the swimming-pool bottom with an electric-motor- driven pump which draws in swimming-pool water through a suction device (15), leads said water through a filter (10) and then pumps it back again into the swimming-pool whereby the suction device, the filter, the motor (1, 2) and the pump are combined to form a unit whose displacement is so great that in normal operation the cleaner, when immersed in the swimming-pool water, projects out of the water only with a part of the suction device so that floating dirt particles are drawn in, wherein the motor (1, 2) is in the form of an induction motor with two-phase low-voltage winding (31, 34) having two coil sets whereby the first winding (31) is supplied with low voltage by a first transformer (30) and the second winding (34) is ,supplied by a second transformer (32) which in turn is supplied from the mains through the intermediary of a capacitor (33).

2. Swimming-pool cleaner as defined in Claim 1, wherein a lamp (25) together with the cleaner forms a unit whereby the bulbs of the lamp are supplied through the same transformers (30, 32).

3. Swimming-pool cleaner as defined in Claim 1, wherein a first bulb (36) is supplied by the transformer (32) and a second bulb (37) by the transformer (30) whereby a selector means (35) is provided by means of which optionally the motor 1, 2, 31, 34) and optionally the bulbs (36, 37) can be switched on.

## Revendications

1. Appareil d'épuration des bassins de natation pour filtrer l'eau des bassins de natation et pour nettoyer le fond de ceux-ci, cet appareil comprenant une pompe entraînée par un moteur électrique qui aspire l'eau du bassin par l'intermédiaire d'un dispositif d'aspiration (15), fait passer celle-ci à travers un filtre (10) et la renvoie ensuite dans le bassin, le dispositif d'aspiration, le filtre, le- moteur (1,2) et la pompe étant réunis en une unité, dont le refoulement est tel que, en fonctionnement normal, lorsque l'appareil a été immergé dans l'eau du bassin, seule une partie de son dispositif d'aspiration dépasse au-dessus de l'eau, de sorte que les particules d'impuretés flottants sont aspirées, caractérisé en ce que le moteur (1, 2) est un moteur à induction comportant en enroulement biphasé basse tension (31, 34), lequel comporte deux groupes de bobines, le premier enroulement (31) étant alimenté à basse tension par un premier transformateur (30), tandis que le second enroulement (34) est alimenté par un second transformateur (32) lui-même alimenté par le réseau au travers d'un condensateur (33).

2. Appareil d'épuration des bassins de natation selon la revendication 1, caractérisé en ce qu'une lampe (25) est incorporée sous forme unitaire dans celui-ci et en ce que les ampoules électriques de cette lampe sont alimentées par les mêmes transformateurs (30, 32).

3. Appareil d'épuration des bassins de natation selon la revendication 1, caractérisé en ce qu'une première ampoule électrique (36) est alimentée par le transformateur (32) et une seconde ampoule électrique (37) est alimentée par le transformateur (30), et en ce qu'il est prévu un dispositif de commutation (35) qui permet d'énergétiser sélectivement le moteur (1, 2, 31, 34) est sélectivement les ampoules électriques (36, 37).
